# EUROPÄISCHE PATENTSCHRIFT

(11) **EP 2 622 588 B1**
(45) Veröffentlichungstag und Bekanntmachung des Hinweises auf die Patenterteilung: **20.05.2015**
(21) Anmeldenummer: 11767216.2
(22) Anmeldetag: 27.09.2011
(51) Int. Cl.: G08B 17/10, G08B 29/14, G08B 29/20

(54) **EINSTELLEN DER BETRIEBSART EINES GEFAHRENMELDERS MITTELS EINES IN EINEM GEFAHRENMELDERSOCKEL ANGEORDNETEN, ELEKTRISCH AUSLESBAREN ZWEIPOLS, INSBESONDERE EINES WIDERSTANDS**
SETTING THE OPERATING MODE OF A HAZARD WARNING SYSTEM BY MEANS OF AN ELECTRICALLY READABLE BIPOLE, IN PARTICULAR A RESISTOR, WHICH IS ARRANGED IN A HAZARD WARNING SYSTEM SOCKET
RÉGLAGE DU MODE DE FONCTIONNEMENT D'UN AVERTISSEUR DE DANGER AU MOYEN D'UN DIPÔLE, EN PARTICULIER D'UNE RÉSISTANCE, ÉLECTRIQUEMENT LISIBLE, DISPOSÉ DANS UN SOCLE D'AVERTISSEUR DE DANGER

(30) Priorität: 01.10.2010 EP 10185755
(43) Veröffentlichungstag der Anmeldung: 07.08.2013
(73) Patentinhaber: Siemens Schweiz AG, 8047 Zürich (CH)
(72) Erfinder: KÄSTLI, Urs, CH-8708 Männedorf (CH); NYIKOS, Matthias, CH-6300 Cham (CH); SCHMID, Beat, CH-8400 Winterthur (CH); STEINER, Reto, CH-8730 Uznach (CH)
(74) Vertreter: Maier, Daniel Oliver
(86) Internationale Anmeldenummer: PCT/EP2011/066798
(87) Internationale Veröffentlichungsnummer: WO 2012/041868

(56) Entgegenhaltungen:
- WO-A1-2005/106822
- GB-A- 2 325 743
- GB-A- 2 447 917
- US-A- 5 870 022

## Beschreibung

Einstallen der Betriebsart eines Gefahrenmelders mittels eines in einem Gefahrenmeldersockel angeordneten, elektrisch auslesbaren zweipole, insbesondere eines Widerstands

Die Erfindung betrifft die Verwendung eines in einem Meldersockel zur lösbaren Aufnahme eines Gefahrenmelder angebrachten Zweipols, der durch eine elektronische Steuerung des Gefahrenmelders elektrisch auslesbar ist.

Weiterhin betrifft die Erfindung einen Gefahrenmelder, welcher zur lösbaren Aufnahme in einem konstruktiv darauf abgestimmten Meldersockel ausgebildet ist, wobei der Gefahrenmelder an seiner dem Meldersockel zugewandten Seite eine Reihe von ersten elektrischen Kontakten aufweist, die im aufgenommenen Zustand des Gefahrenmelders im Meldersockel eine Reihe von gegenüberliegenden, zweiten Kontakten kontaktieren. Von denen ist ein erster Teil zum Anschluss an einer Melderleitung oder Melderlinie zumindest zur elektrischen Stromversorgung des Gefahrenmelders vorgesehen. Weiterhin ist von denen ein zweiter Teil nicht zum Anschluss an die Melderleitung vorgesehen. Weiterhin weist der Gefahrenmelder eine elektronische Steuerung zur Steuerung des Gefahrenmelders auf.

Aus der GB 2 447 917 A ist Verwendung eines widerstands zur Anzeige der Lebensdauer oder des Herstellungsdatums bei einem Brandmelder bekannt. Der dortige Melder weist eine Melnerbasis sowie einen daran angeschlossene Sensor auf. Die Melderbasis ist dazu eingerichtet ein Signal über eine Steuerleitung an den angeschlossenen Sensor zu senden, um dort einen Selbsttest ausführen zu lassen. Die Melderbasis weist weiterhin einen A/D-Umsetzer auf, um einen Gleichspannungswert zu erfassen, der an einem Spannungsteiler bestehend aus zwei in Reihe geschalteten Widerständen abfällt. Der erste Wideratand ist in der Melderbasis angeordnet und weist einen festen Widerstandwert auf. Der zweite widerstand ist im Sensor angeordnet und weist einen variablen widerstandswert zur Kodierung eines Herstellungsdatums des Sensors auf. Der entsprechende Gleichspannungswert wird dann vom A/D-Umsetzer in der Melderbasis erfasst und von dieser über eine Melderleitung an eine übergeordnete Melderzentrale (CIE) angeschlossen. In der Meldezentrale wird dann aus dem ermittelten Herstellungsdatum des Sensors und dem aktuellen Datum eine Zeitdifferenz bis zum kalkulierten Lebensdauerende des Sensors ermittelt und ggf. Servicepersonal informiert. Gemäss einer weiteren Ausführungsform ist über einen weiteren variablen Widerstand im Sensor zusätzlich eine geographische Kodierung für den Einsatz des Sensors möglich. Auf diesem Wege ist weiterhin eine Kodierung des Sensors nach Modell, Typ oder Version des Sensors möglich.

Bei den betrachteten Gefahrenmeldern handelt es sich um Punktmelder. Sie können z.B. Brand- oder Rauchmelder sein. Vorzugsweise handelt es sich bei diesen Brand- oder Rauchmeldern um optische Brandmelder, welche eine nach dem Streuprinzip arbeitende optische Detektoreinheit zur Detektion von Rauchpartikeln aufweisen. Sie können alternativ oder zusätzlich eine nach dem akustooptischen Prinzip arbeitende Detektoreinheit oder einen Gassensor zur Detektion brandtypischer Gase aufweisen. weiterhin können die Gefahrenmelder akustische Alarmgeber, sogenannte "Sounder" sein. Sie können Blitzleuchten sein, sogenannte "Beacon^, oder eine Kombination davon, sogenannte "Sounder Beacon". Schliesslich kann der Gefahrenmelder ein Intrusionsmelder zur Detektion eines möglichen Einbruchs sein.

Weiterhin sind die betrachteten Gefahrenmelder über eine gemeinsame Melderleitung, insbesondere über eine Zweidrahtleitung, signal- und/oder datentechnisch mit einer Brandmelderzentrale verbunden. Es können mehrere derartiger Gefahrenmelder in Meldergruppen oder Melderlinien an eine Gefahrenmeldezentrale angeschlossen sein, über die typischerweise auch die elektrische Versorgung der Gefahrenmelder mit Strom versorgt.

Die Gefahrenmelder können unterschiedliche Betriebsarten aufweisen. Das heisst er kann unterschiedlich konfiguriert bzw. parametriert sein, wobei als eine Betriebsart auch die jeweilige Kombination mehrerer unterschiedlicher Funktionalitäten erfasst ist, die nicht direkt funktional miteinander in Beziehung stehen.

Im Falle eines Brandrnel.ders können z.B. unterschiedliche Empfindlichkeitsstufen, wie z.B. über DIP-Schalter oder Kontaktbrücken, eingestellt werden. Dadurch kann z.B. die Ansprechzeit und/oder die Detektionsschwelle zur Detektion von Rauch geändert werden, je nachdem, ob der Brandmelder z.B. in einem Bürogebäude oder in einer Scrlweisserel eingesetzt werden soll. Im Falle eines akustischen und/oder optischen Alarmgebers können z.B. unterschiedliche Werte für die Lautstärke, für die Blitzfolge oder für Alarmtonintervalle eingestellt werden. Im Falle eines Intrusionsmelders können z.B. unterschiedliche Empfindlichkeitsschwellen eingestellt werden. Auch ist es möglich, dass die sogenannte "Anti-Masking"-Funktion ein- oder ausgeschaltet wird.

Anstelle der Schalter ist auch eine Parametrierung über eine Programmierschnittstelle oder über die Melderleitung durch die Brandmelderzentrale möglich.

Nachteilig daran ist, dass bei einem Tausch des Gefahrenmelders dieser gegebenenfalls neu parametriert werden muss.

Es ist somit eine Aufgabe der Erfindung, ein verbessertes Verfahren für die Einstellung der Betriebsart sowie einen verbesserten Gefahrenmelder anzugeben.

Diese Aufgaben werden durch die Gegenstände der unabhängigen Patentansprüche gelöst. Vorteilhafte Ausführungsformen der vorliegenden Erfindung sind in den abhängigen Ansprüchen beschrieben.

Erfindungsgemäss wird ein im Meldersockel des Gefahrenmelders angebrachter Zweipol zum Einstellen von zumindest zwei Betriebsarten des Gefahrenmelders verwendet, wobei ein elektrischer Kennwert des Zweipols über zwei im aufgenommenen Zustand des Gefahrenmelders miteinander kontaktierende elektrische Kontaktpaar durch eine elektronische Steuerung des Gefahrenmelder elektrisch ausgelesen wird.

Der Zweipol kann ein passives Bauelement sein, wie ein elektrischer Widerstand, eine Spule oder ein Kondensator. Er kann eine Diode oder Z-Diode sein. Der Zweipol kann auch eine Kombination davon sein, wie z.B. eine Reihenschaltung und/oder Parallelschaltung davon, wobei diese dann zwei Anschlüsse zum Anschliessen dieses Zweipols aufweisen. Der elektrische Kennwert des Zweipols ist in entsprechender Weise ein Widerstandswert, ein Kapazitätswert, ein Induktivitätswert, eine Diodendurchlassspannung oder eine Zenerspannung. Sie kann auch eine Resonanzfrequenz bei einer Reihen- oder Parallelschaltung einer Spule und eines Kondensators sein.

Dadurch ist auf vorteilhaft einfache Weise eine durch den Meldersockel vorgegebene ortsbezogene Einstellung einer gewünschten Betriebsart möglich. Dadurch ist weiterhin bei einem Tausch des Gefahrenmelders keine Parametrierung bzw. Einstellung der gewünschten Betriebsart mehr erforderlich. Der Wartungsaufwand vereinfacht sich.

Darüber hinaus ist weiterhin eine Kompatibilität zu bestehenden Meldersockeln gegeben. Für den Fall, dass kein gültiger elektrischer Kennwert ausgelesen werden kann, also wenn sich z.B. überhaupt kein Zweipol im Meldersockel befindet, wird eine Default-Betriebsart für den Gefahrenmelder, das heisst eine Standard-Betriebsart, eingestellt.

Nach einer Verfahrensvariante wird für die Einstellung der gewünschten Betriebsart ein entsprechender Parametersatz und/oder ein entsprechendes Betriebsprogramm von der elektronischen Steuerung geladen. Typischerweise erfolgt die Einstellung der Betriebsart dadurch, dass die für die Ausführung der Betriebsart relevanten Parameter, wie z.B. Zeitwerte, Detektionsschwellenwerte etc., geändert werden. Alternativ können im Falle der Verwendung einer prozessorgestützten Streuereinheit, wie z.B. eines Mikrocontrollers, mehrere SoftwareProgramme in einem Speicher des Mikrocontrollers geladen sein, welche jeweils zum Ausführen einer Bertriebsart vorgesehen sind. Die Auswahl des vom Mikrocontroller auszuführenden Softwareprogramms erfolgt durch eine Auswahlprogrammroutine, welche den erfassten elektrischen Kennwert in entsprechender Weise auswertet.

Einer weiteren Verfahrenvariante zufolge wird zumindest ein Paar elektrischer Kontakte, welches üblicherweise bzw. bestimmungsgemäss zum externen Anschliessen eines optischen und/oder akustischen Alarmgebers zur Steigerung der Aufmerksamkeit in einem detektieren Gefahrenfall vorgesehen ist, zum Auslesen des elektrischen Kennwerts des Zweipols verwendet.

Nach einer weiteren Verfahrenvariante wird zum Einstellen der jeweiligen Betriebsart ein geeigneter Widerstandwert für den elektrischen Widerstand ausgewählt, welcher einem der jeweiligen Betriebsart zugeordneten Vergleichswert, insbesondere innerhalb eines vorgebbaren Widerstandswertebereichs, zugeordnet ist. Dadurch ist durch geeignete Auswahl eines herkömmlichen elektrischen Widerstands, für den es eine Vielzahl gängig verfügbarer Widerstandswerte gibt, eine denkbar einfache Einstellung der Betriebsart möglich.

Vorzugsweise ist der Zweipol ein elektrischer Widerstand mit Widerstandswerten im Bereich von 100 Ω bis 100 kΩ, insbesondere im kΩ-Bereich und insbesondere mit einer Nennverlustleistung von weniger als 1 Watt.

Vorzugsweise ist der Gefahrenmelders ein als Punktmelder ausgebildeter Brandmelder, ein akustischer Alarmgeber, ein optischer Alarmgeber oder ein Intrusionsmelder.

Die Erfindung sowie vorteilhafte Ausführungen der vorliegenden Erfindung werden am Beispiel der nachfolgenden Figuren erläutert. Dabei zeigen:
- FIG 1: einen in einem Meldersockel aufgenommenen Gefahrenmelder am Beispiel eines Brandznelders,
- FIG 2: einen beispielhaften Meldersockel mit einem aufgenommenen Zweipol und mit vier Kontakten sowie einen zugehörigen Gefahrenmelder mit vier Gegenkontakten unter anderem zum elektrischen Auslesen des Zweipols gemäss der Erfindung und
- FIG 3: ein Beispiel für das elektrische Auslesen des Zweipols gemäss FIG 2 über einen Ein-/Ausgabeport einer elektronischen Steuerung des Gefahrenmelders.

FIG 1 zeigt einen in einem Meldersockel 3 aufgenommenen Gefahrenmelder 1 am Beispiel eines Brandmelders. Der Brandmelder 1 kann z.B. im Sinne eines Bajonettverschlusses in den Meldersockel 3 lösbar aufgenommen werden. Er ist zur Überwachung eines Raums beispielhaft an einer nicht weiter bezeichneten Decke befestigt. Mit dem Bezugszeichen 2 ist eine Melderleitung, typischerweise eine Zweidrahtleitung, gezeigt, über die der Brandmelder 1 über den Meldersockel 3 mit einer nicht weiter dargestellten Gefahrenmelderzentrale signal- und/oder datentechnisch verbunden ist. Zumeist erfolgt über die Melderleitung 2 auch die elektrische Versorgung des Brandmelders 1 mit Strom.

FIG 2 zeigt einen beispielhaften Meldersockel 3 mit einem aufgenommenen Zweipol R1 und mit vier Kontakten X1, X2, X3, XEA sowie einen zugehörigen Gefahrenmelder 1 mit vier Gegenkontakten Y1, Y2, Y3, YEA unter anderem zum elektrischen Auslesen des Zweipols R1 gemäss der Erfindung. Im vorliegenden Beispiel ist mit 21 die "PLUS"-Leitung" (+L) und mit 22 die "MINUS"-Leitung (L-) bezeichnet. An diesen beiden Leitungen 21, 22 liegt typischerweise eine Gleichspannung an, die von der Gefahrenmeldezentrale bereitgestellt wird.

Erfindungsgemäss wird der im Meldersockel 3 angebrachte Zweipol R1 zum Einstellen einer von zumindest zwei Betriebsarten des Gefahrenmelder 1 verwendet. Dabei kann im aufgenommenen Zustand des Gefahrenmelders 1 ein elektrischer Kennwert des Zweipols R1 über dann zwei miteinander kontaktierende elektrische Kontaktpaare - hier die Kontaktpaare X2, Y2; XEA, YEA -- durch eine elektronische Steuerung 4 des Gefahrenmelder 1 elektrisch ausgelesen werden. Hierzu kann die elektronische Steuerung 4 auch eine geeignete elektrische oder elektronische Meßeinrichtung aufweisen, wie z.B. Fensterkomparatoren.

Im vorliegenden Beispiel wird für die Einstellung der gewünschten Betriebsart ein entsprechender Parametersatz PAR1, PAR2 geladen, welches von einem in der elektronischen Steuerung 4 gespeicherten Betriebsprogramm zur Ausführung der eingestellten Betriebsart geladen wird. Alternativ oder zusätzlich kann auf Basis des erfassten und ausgewerteten elektrischen Kennwerts des Zweipols R1 ein separates Betriebsprogramm zur Ausführung der jeweiligen Betriebsart gestartet werden.

Im Beispiel der FIG 2 ist der Zweipol R1 ein elektrischer Widerstand. Er weist einen auf die gewünschte Betriebsart abgestimmten Widerstandswerte auf, der durch die elektronische Steuerung meßtechnisch erfasst werden kann. Der erfasste Widerstandswert oder eine diesen Widerstandswert repräsentierende andere Grösse, wie z.B. ein elektrischer Leitwert oder eine Prozentzahl, wird dann mit einem in der elektrischen Steuerung 4 hinterlegten oder ladbaren Vergleichswert Ω1, Ω1 verglichen. Liegt der erfasste Widerstandswert des elektrischen Widerstands R1 innerhalb eines vorgebbaren Widerstandswertebereich um den Vergleichswert Ω1, Ω1, so ist eine der Betriebsarten gültig zugeordnet bzw. eingestellt.

Zur Erfassung des Widerstandswerts des elektrischen Widerstands R1 kann z.B. der durch ihn fliessende Strom oder die an ihm anliegende Spannung erfasst werden. Der Widerstand R1 kann z.B. einen gängigen Widerstandswert aufweisen, wie z.B. 3.3 kΩ, 4.7 kΩ oder 6.8 kΩ aufweisen. Es kann auch der Meldersockel 3 bzw. die beiden Kontakte X2, XEA unbeschaltet bleiben, wie z.B. für eine Default-Betriebsarteinstellung. In diesem Fall wird ein unendlich" hoher Widerstandswert durch die elektronische Steuereinheit 4 erfasst. Liegt dieser Wert über einen vorgebbaren Mindestwiderstandswert, wie z.B. 100 kΩ auf, so kann dieser Widerstandswert der Default-Betriebsart zugeordnet werden.

Vorzugsweise wird der elektrische Kennwert, wie hier der Widerstandswert, zumindest mittelbar über einen Ein-/Ausgabeport EA eines Mikrocontrollers 5 als Teil der elektronischen Steuerung 4 ausgelesen. Der Ein-/Ausgabeport EA ist vorzugsweise zur analogen Ein-/Ausgabe eines elektrischen Analogwerts eingerichtet. Zum Einlesen des Widerstandswertes ist er zum Auslesen, das heisst als analoger Eingang, konfiguriert. Insbesondere ist er üblicherweise zum externen Anschliessen eines optischen und/oder akustischen Alarmgebers vorgesehen. Eine Möglichkeit für das Auslesen eines elektrischen Kennwerts ist in der nachfolgenden FIG 3 beschrieben.

FIG 3 zeigt ein Beispiel für das elektrische Auslesen des Zweipols R1 gemäss FIG 2 über einen Ein-/Ausgabeport EA einer elektronischen Steuerung 4 des Gefahrenmelders 1. Im rechten Teil der FIG 3 ist ein Ausschnitt eines Mikrocontrollers 5 gezeigt. Mit P und M sind ein positiver und ein negativer Versorgungsspannungsanschluss für den Mikrocontroller 5 bezeichnet. Es können dazwischen noch weitere Bauelemente angeordnet sein, wie z.B. Schutzdioden, Spannungspegel etc..

Beide sind beispielhaft nun so beschaltet, dass sie über die elektrischen Kontaktpaare X1, Y1; XEA, YEA mit der "PLUS"-Leitung 21 und der "MINUS"-Leitung 22 der Melderleitung 2 verbunden sind. Dabei wurde bisher das Kontaktpaar XEA, YEA) nur zum Anschliessen eines weiteren externen Gerätes, wie z.B. eines akustischen und/oder optischen Alarmgebers verwendet. Gemäss der Erfindung wird dieses Kontaktpaar XEA, YEA jetzt für die Einstellung der Betriebsart verwendet. Im vorliegende Beispiel erfolgt die Beschaltung des Zweipols R1 so, dass er im aufgenommenen Zustand des Gefahrenmelders 1 im Meldersockel 3 über die beiden "Kontaktpaare X2, Y2; XEA, YEA" in Reihe zu einem weiteren Widerstand R2 geschaltet ist. Es wird dann die über den Zweipol R1 abfallende Spannung durch den als analogen Eingang geschalteten Ein-/Ausgabeport EA erfasst. Aus dem Spannungsteilerverhältnis sowie dem Mikrocontroller 5 hinterlegten bekannten Vergleichswert ist dann eine rechnerische Ermittlung des Widerstandswerts des Zweipols R1 möglich und somit auch eine Einstellung der gewünschten Betriebsart durch den Mikrocontroller 5 möglich.

### Bezugzeichenliste

- 1: Gefahrenmelders, Brandmelder, Intrusionsmelder
- 2: Melderleitung, Zweidrahtleitung
- 3: Meldersockel
- 4: elektronische Steuerung, Steuereinheit
- 5: Mikrocontroller
- 21: + Leitung, "PLUS"-Leitung
- 22: - Leitung, "MINUS"-Leitung

- EA: Ein-/Ausgabeport
- M: Anschluss für negative Versorgungsspannung, Masse
- P: Anschluss für positive Versorgungsspannung
- PAR1, PAR2: Parameter
- R1: Zweipol, erster Widerstand
- R2: zweiter Widerstand
- X1-X3, XEA: sockelseitige Kontakte
- Y1-Y3, YEA: melderseitige Kontakte
- Ω1, Ω2: Vergleichswerte

## Patentansprüche

1. Verwendung eines in einem Meldersockel (3) zur lösbaren Aufnahme eines Gefahrenmelder (1) angebrachten Zweipols (R1) zum Einstellen einer von zumindest zwei Betriebsarten des Gefahrenmelders (1), wobei ein elektrischen Kennwert des Zweipols (R1) über zwei im aufgenommenen Zustand des Gefahrenmelders (1) miteinander kontaktierende elektrische Kontaktpaare (X2, Y2; XEA, YEA) durch eine elektronische Steuerung (4) des Gefahrenmelders (1) elektrisch auslesbar ist **dadurch gekennzeichnet, dass** die genannte elektronische Steuerung dazu eingerichtet ist, auf Basis des erfassten elektrischen Kennwertes des Zweipols (R1) eine von zumindest zwei Betriebsarten des Gefahrenmelders (1) einzustellen.

2. Verwendung nach Anspruch 1, wobei für die Einstellung der gewünschten Betriebsart ein entsprechender Parametersatz (PAR1, PAR2) und/oder ein entsprechendes Betriebsprogramm von der elektronischen Steuerung (4) geladen wird.

3. Verwendung nach Anspruch 1 oder 2, wobei zumindest ein Paar elektrischer Kontakte (XEA, YEA), welches üblicherweise zum externen Anschliessen eines optischen und/oder akustischen Alarmgebers vorgesehen ist, zum Auslesen des elektrischen Kennwerts des Zweipols (R1) verwendet wird.

4. Verwendung nach einem der vorangegangenen Ansprüche, wobei zum Einstellen der jeweiligen Betriebsart ein geeigneter Widerstandwert für einen elektrischen Widerstand (R1) als Zweipol ausgewählt wird, welcher einem der jeweiligen Betriebsart zugeordneten Vergleichswert (Ω1, Ω2), insbesondere innerhalb eines vorgebbaren Widerstandswertebereichs, zugeordnet ist.

5. Verwendung nach einem der vorangegangenen Ansprüche, wobei der Gefahrenmelders (1) ein als Punktmelder ausgebildeter Brandmelder, ein akustischer Alarmgeber, ein optischer Alarmgeber oder ein Intrusionsmelder ist.

6. Gefahrenmelder, welcher zur lösbaren Aufnahme in einem konstruktiv darauf abgestimmten Meldersockel (3) ausgebildet ist, wobei der Gefahrenmelder an seiner dem Meldersockel (3) zugewandten Seite eine Reihe von ersten elektrischen Kontakten (Y1-Y3, YEA) aufweist, die im aufgenommenen Zustand des Gefahrenmelders im Meldersockel (3) eine Reihe von gegenüberliegenden, zweiten Kontakten (X1-X3, XEA) kontaktieren, von denen ein erster Teil (X1-X3) zum Anschluss an einer Melderleitung (2) oder Melderlinie zumindest zur elektrischen Stromversorgung des Gefahrenmelders vorgesehen ist und von denen ein zweiter Teil (XEA) nicht zum Anschluss an die Melderleitung (2) vorgesehen ist, wobei der Gefahrenmelder eine elektronische Steuerung (4) aufweist, über welche ein elektrischer Kennwert eines im Meldersockel (3) angebrachten Zweipols (R1) elektrisch auslesbar ist, wobei der Zweipol (R1) entweder über zwei elektrische Kontaktpaar (XEA, YEA), die nicht zum Anschluss an die Melderleitung (2) vorgesehen sind, oder über ein erstes elektrisches Kontaktpaar (XEA, YEA), welches nicht zum Anschluss an die Melderleitung (2) vorgesehen ist, und über ein zweites elektrisches Kontaktpaar (X2, V2), welches zum Anschluss an die Melderleitung (2) vorgesehen ist, auslesbar ist **dadurch gekennzeichnet, dass** die genannte elektronische Steuerung (4) dazu eingerichtet ist, auf Basis des erfassten elektrischen Kennwertes des Zweipol (R1) eine von zumindest zwei Betriebsarten des Gefahrenmelders (1) einzustellen.

7. Gefahrenmelder nach Anspruch 6, wobei für die Einstellung der gewünschten Betriebsart ein entsprechender Parametersatz (PAR1, PAR2) und/oder ein entsprechendes Betriebsprogramm von der elektronischen Steuereinheit (4) ladbar ist.

8. Gefahrenmelder nach Anspruch 6 oder 7, wobei die elektronische Steuereinheit (4) dazu eingerichtet ist, unterschiedliche Widerstandswerte als elektrische Kenngrösse einzulesen oder eine davon abgeleitete Grösse zu ermitteln und wobei die elektronische Steuereinheit (4) dazu eingerichtet ist, für einen jeweiligen zulässigen Vergleichswert (Ω1, Ω2) bzw. der davon abgeleiteten Grösse die entsprechende Betriebsart einzustellen.

9. Gefahrenmelder nach einem der Ansprüche 6 bis 8, wobei die elektronische Steuereinheit (4) einen Mikrocontroller (5) umfasst und wobei der elektrische Kennwert des Zweipols (R1) zumindest mittelbar über einen Ein-/Ausgabeport (EA) des Mikrocontrollers (5) auslesbar ist.

10. Gefahrenmelder nach einem der Ansprüche 6 bis 9, wobei der Gefahrenmelder ein als Punktmelder ausgebildeter Brandmelder, ein akustischer Alarmgeber, ein optischer Alarmgeber- oder ein Intrusionsmelder ist.

## Claims

1. Use of a bipole (R1) fitted in a hazard warning system socket (3) for releasably receiving a hazard warning system (1) for setting one of the at least two operating modes of the hazard warning system (1), wherein an electric characteristic of the bipole (R1) is able to be read out electrically by an electronic control (4) of the hazard warning system (1) via two pairs of electric contacts (X2, Y2; XEA, YEA) that contact each other in the received state of the hazard warning system (1), **characterised in that** the said electronic control is configured, on the basis of the detected electric characteristic of the bipole (R1), to set one of at least two operating modes of the hazard warning system (1).

2. Use according to claim 1 wherein, for the setting of the desired operating mode, a corresponding set of parameters (PAR1, PAR2) and/or a corresponding operating program is loaded from the electronic control (4).

3. Use according to claim 1 or 2, wherein at least one pair of electric contacts (XEA, YEA), which is usually provided for external connection of an optical and/or acoustic alarm emitter, is used to read out the electric characteristic of the bipole (R1).

4. Use according to one of the preceding claims wherein, for setting the respective operating mode, a suitable resistance value for an electric resistor (R1) is selected as the bipole, which is assigned to a comparison value (Ω1, Ω2) assigned to the respective operating mode, especially within a predeterminable range of values.

5. Use according to one of the preceding claims, wherein the hazard warning system (1) is a fire alarm embodied as a point detector, an acoustic alarm emitter, an optical alarm emitter or an intrusion alarm.

6. Hazard warning system which is embodied to be releasably received in a hazard warning system socket (3) tailored constructively thereto, wherein the hazard warning system, on its side facing towards the hazard warning system socket (3), has a series of first electric contacts (Y1-Y3, YEA), which in the received state of the hazard warning system in the hazard warning system socket (3), makes contact with a series of opposing, second contacts (X1-X3, XEA), of which a first part (X1-X3) is provided for connection to an alarm line (2) or alarm cable at least for electric power supply of the hazard warning system and of which a second part (XEA) is not intended for connection to the alarm line (2), wherein the hazard warning system has an electronic control (4) via which an electric characteristic of a bipole (R1) fitted in the hazard warning system socket (3) is able to be read out electrically, wherein the bipole (R1) is able to be read out either via two electric contact pairs (XEA, YEA) which are not intended for connection to the alarm line (2), or via a first electric contact pair (XEA, YEA, which is not intended for connection to the alarm line (2) and via a second electric contact pair (X2, Y2, which is intended for connection to the alarm line (2) **characterised in that** the said electronic control (4) is configured, on the basis of the detected electric characteristic of the bipole (R1), to set one of at least two operating modes of the hazard warning system (1).

7. Hazard warning system according to claim 6 wherein, for the setting of the desired operating mode, an appropriate set of parameters (PAR1, PAR2) and/or an appropriate operating program is able to be loaded from the electronic control (4).

8. Hazard warning system according to claim 6 or 7, wherein the electronic control (4) is configured to read in different resistance values as electric characteristic variables or to determine a variable derived from said values and wherein the electronic control (4) is configured to set the corresponding mode of operation for a respective permissible comparison value (Ω1, Ω2) or for the variable derived therefrom.

9. Hazard warning system according to one of claims 6 to 8, wherein the electronic control (4) comprises a microcontroller (5) and whereby the electric characteristic of the bipole (R1) is able to be read out at least indirectly via an input/output port (EA) of the microcontroller (5).

10. Hazard warning system according to one of claims 6 to 9, wherein the hazard warning system is a fire alarm embodied as a point detector, an acoustic alarm emitter, an optical alarm emitter or an intrusion alarm.

## Revendications

1. Utilisation d'un dipôle (R1) inséré dans un socle d'avertisseur (3) destiné à loger de manière amovible un avertisseur de danger (1) pour le réglage de l'un d'au moins deux modes de fonctionnement de l'avertisseur de danger (1), un paramètre électrique du dipôle (R1) pouvant être lu électriquement par une commande électronique (4) de l'avertisseur de danger (1) par l'intermédiaire de deux paires de contacts électriques (X2, Y2; XEA, YEA) mises en contact l'une avec l'autre quand l'avertisseur de danger (1) est dans son état inséré, **caractérisée en ce que** ladite commande électronique est conçue pour régler l'un d'au moins deux modes de fonctionnement de l'avertisseur de danger (1) sur la base du paramètre électrique du dipôle (R1) détecté.

2. Utilisation selon la revendication 1, un ensemble de paramètres (PAR1, PAR2) correspondant et/ou un programme de fonctionnement correspondant étant chargé/s par la commande électronique (4) pour le réglage du mode de fonctionnement souhaité.

3. Utilisation selon la revendication 1 ou 2, au moins une paire de contacts électriques (XEA, YEA) qui sert en général au raccordement extérieur d'un émetteur d'alarme optique et/ou acoustique étant utilisée pour lire le paramètre électrique du dipôle (R1).

4. Utilisation selon l'une des revendications précédentes, une valeur de résistance appropriée pour une résistance électrique (R1) en tant que dipôle étant choisie pour le réglage du mode de fonctionnement respectif, laquelle valeur est associée, notamment à l'intérieur d'une plage de valeurs de résistance pouvant être prédéterminée, à une valeur de référence (Ω1, Ω2) associée au mode de fonctionnement respectif.

5. Utilisation selon l'une des revendications précédentes, l'avertisseur de danger (1) étant un détecteur d'incendie exécuté en tant que détecteur ponctuel, un émetteur d'alarme acoustique, un émetteur d'alarme optique ou un détecteur d'intrusion.

6. Avertisseur de danger exécuté pour être logé de manière amovible dans un socle d'avertisseur (3) de construction adaptée à cet effet, l'avertisseur de danger présentant, sur son côté tourné vers le socle d'avertisseur (3), une série de premiers contacts électriques (Y1-Y3, YEA) qui sont mis en contact, quand l'avertisseur de danger est logé dans le socle d'avertisseur (3), avec une série de seconds contacts (X1-X3, XEA) en vis-à-vis, seconds contacts dont une première partie (X1-X3) est prévue pour le raccordement à un conducteur d'avertisseur (2) ou ligne d'avertisseur au moins pour l'alimentation en courant électrique de l'avertisseur de danger et dont une seconde partie (XEA) n'est pas prévue pour le raccordement au conducteur d'avertisseur (2), l'avertisseur de danger étant pourvu d'une commande électronique (4) par l'intermédiaire de laquelle un paramètre électrique d'un dipôle (R1) inséré dans le socle d'avertisseur (3) peut être lu électriquement, le dipôle (R1) pouvant être lu soit par l'intermédiaire de deux paires de contacts électriques (XEA, YEA) qui ne sont pas prévus pour le raccordement au conducteur d'avertisseur (2), soit par l'intermédiaire d'une première paire de contacts électriques (XEA, YEA) qui n'est pas prévue pour le raccordement au conducteur d'avertisseur (2), et par l'intermédiaire d'une seconde paire de contacts électriques (X2, Y2) qui est prévue pour le raccordement au conducteur d'avertisseur (2), **caractérisé en ce que** ladite commande électronique (4) est conçue pour régler l'un d'au moins deux modes de fonctionnement de l'avertisseur de danger (1) sur la base du paramètre électrique du dipôle (R1) qui est détecté.

7. Avertisseur de danger selon la revendication 6, un ensemble de paramètres (PAR1, PAR2) correspondant et/ou un programme de fonctionnement correspondant pouvant être chargé/s par la commande électronique (4) pour le réglage du mode de fonctionnement souhaité.

8. Avertisseur de danger selon la revendication 6 ou 7, la commande électronique (4) étant conçue pour lire différentes valeurs de résistance en tant que grandeurs caractéristiques électriques ou pour déterminer une grandeur dérivée de celles-ci, et la commande électronique (4) étant conçue pour régler le mode de fonctionnement correspondant pour une valeur de référence (Ω1, Ω2) admissible respective resp. la grandeur dérivée.

9. Avertisseur de danger selon l'une des revendications 6 à 8, la commande électronique (4) comprenant un microcontrôleur (5) et le paramètre électrique du dipôle (R1) pouvant être lu, au moins indirectement, par le biais d'un port d'entrée/sortie (EA) du microcontrôleur (5).

10. Avertisseur de danger selon l'une des revendications 6 à 9, l'avertisseur de danger étant un détecteur d'incendie exécuté en tant que détecteur ponctuel, un émetteur d'alarme acoustique, un émetteur d'alarme optique ou un détecteur d'intrusion.
